# EUROPÄISCHE PATENTSCHRIFT

(11) **EP 1 958 217 B1**
(45) Veröffentlichungstag und Bekanntmachung des Hinweises auf die Patenterteilung: **14.03.2012**
(21) Anmeldenummer: 06830352.8
(22) Anmeldetag: 05.12.2006
(51) Int. Cl.: H01F 27/28, H01F 27/32, H01F 41/12

(54) **ELEKTRISCHE WICKLUNG UND HERSTELLUNGSVERFAHREN**
ELECTRICAL WINDING AND MANUFACTURING METHOD THEREFOR
ENROULEMENT ÉLECTRIQUE ET SON PROCÉDÉ DE FABRICATION

(30) Priorität: 08.12.2005 DE 202005019390 U
(43) Veröffentlichungstag der Anmeldung: 20.08.2008
(73) Patentinhaber: SIEMENS AKTIENGESELLSCHAFT, 80333 München (DE); Steinert Elektromagnetbau GmbH, 50933 Köln (DE)
(72) Erfinder: SORG, Fritz, 70180 Stuttgart (DE); WINDISCH, Mirko, 8934 Knonau (CH); WANDELT, Volker, 59077 Hamm (DE)
(86) Internationale Anmeldenummer: PCT/EP2006/069302
(87) Internationale Veröffentlichungsnummer: WO 2007/065887

(56) Entgegenhaltungen:
- EP-A- 1 033 724
- DE-A1- 2 215 979
- FR-A- 1 547 145
- US-A- 5 220 133

## Beschreibung

Die Erfindung betrifft eine elektrische Wicklung mit einem metallischen Wicklungsleiter, der Einzelwicklungen ausbildet, wobei der metallische Wicklungsleiter einen metallischen Leiter und ein den metallischen Leiter umschließendes elektrisch isolierendes Material aufweist. Weiterhin betrifft die Erfindung eine elektrische Isolierung eines metallischen, elektrischen Leiters sowie die Ausbildung eines eloxierten Al-Bandes für elektrische Wicklungen.

Bei der Herstellung einer elektrischen Wicklung, insbesondere zur Verwendung als primäre - beziehungsweise sekundäre Wicklung im Transformatorbau - ist der elektrische Wicklungsleiter elektrisch zu isolieren. Der Wicklungsleiter wird kontinuierlich auf einen Träger gewickelt, wobei im Folgenden die einmalige Wicklung des Wicklungsleiters um den Träger als Einzelwicklung definiert wird. Insbesondere die unmittelbar nach einer Wicklung liegenden Einzelwicklungen des elektrischen Wicklungsleiters müssen eine elektrische Isolation mit einer solchen Isolationswirkung aufweisen, dass ein Spannungsdurchschlag zwischen den Einzelwicklungen bzw. innerhalb der Wicklung verhindert wird. Vor allem für die Verwendung im Mittel- und Hochspannungsbereich ist die Verwendung eines metallischen Leiters, insbesondere Aluminiumband, in Verbindung mit einer meist aus Kunststoffen bestehenden Lagenisolation (Geafol-Technik) bekannt.

Nachteilig bei dieser Technik ist jedoch, dass die verwendeten Kunststoffe schlechte Temperatureigenschaften aufweisen und daher die so hergestellte elektrische Wicklung entweder zusätzliche Kühlsysteme aufweisen beziehungsweise baulich größer als erforderlich dimensioniert werden muss.

So beschreibt zum Beispiel die DE 40 06 697 A1 einen Transformator kleiner Größe, wobei die Primär- und Sekundärwicklungen derart um einen Kern gewickelt sind, dass sie einander übergreifen und wenigstens eine der Primär- und Sekundärwicklungen einen ummantelnden Leiter aus isolierendem Kunststoff aufweist. Die Isolierung kann alternativ auch aus einem anderen Isolationsmaterial, wie zum Beispiel einem Harz, bestehen. So beschreibt zum Beispiel die DE 69 629 318 T2 einen trocken isolierten Transformator, dessen Oberspannungswicklung eine Isolierhülle aus thermoplastischem Harz enthält und dessen Unterspannungswicklung durch ein elektrisch leitfähiges Harz umhüllt ist.

So beschreibt die DE 2 215 979 ein Verfahren zur Herstellung einer Folienwicklung für Transformatoren. Gemäß der dortigen Erfindung können leitfähige Folien mit einer elektrisch isolierenden Oxalschicht überzogen werden.

Des Weiteren offenbart die FR 154 71 45 die elektrolytische Aufbringung eines Aluminiumoxids auf einem elektrischen Leiter zur thermischen Imprägnierung.

Des Weiteren offenbart die EP 1 033 724 A1 die Ummantelung eines elektrischen Leiters mittels eines anorganischen Materialoxids.

Bei der Herstellung von elektrischen Wicklungen im niederen Spannungsbereich können aufgrund der verringerten Durchschlagsspannungen auch dünne Isolierungen benutzt werden. Hierbei wird ein Aluminiumleiter verwendet, auf dessen Oberfläche mittels Eloxation eine Aluminiumoxidschicht gebildet wird, die nach der Wicklung dieses so hergestellten Wicklungsleiters eine ausreichende Isolation bereitstellt. Bei der Verwendung von hohen Spannungen und/oder Strömen ist diese Form der Isolation jedoch nicht mehr ausreichend.

Aufgabe der vorliegenden Erfindung ist es daher, eine elektrische Wicklung bereitzustellen, die eine ausreichende Isolation gewährleistet und dennoch gute Wärmeleiteigenschaften aufweist. Dabei sollen entsprechend den jeweiligen Anforderungen Betriebstemperaturen, Leitungsverluste, Leiterquerschnitte sowie Wärmeverluste verringert werden und somit zu kleineren Baumasse mit geringeren Gewichten und Zusatzisolationen führen.

Erfindungsgemäß wird die Aufgabe durch eine elektrische Wicklung nach der Patentansprüchen 1-7 gelöst. Der metallische Wicklungsleiter weist eine die Oberfläche des metallischen Leiters umhüllende Metalioxidschicht auf. Vorteilhafterweise wird die Metalloxidschicht mittels eines elektrolytischen Oxidationsverfahrens (Eloxation) erzeugt. Alternativ ist die separate Auftragung einer Metalloxidschicht auf den metallischen Leiter, wie z.B. Verkleben oder Verlöten, möglich. Bevorzugt besteht die erfindungsgemäße elektrische Wicklung aus einem Bandmaterial mit einem Aluminiumleiter, der mit einer Aluminiumoxidschicht überzogen ist.

In einer bevorzugten Ausführung der erfindungsgemäßen elektrischen Wicklung weist das elektrisch isolierende Material in Abhängigkeit der maximal erforderlichen Spannungsfestigkeit innerhalb der elektrischen Wicklung eine variable Dicke auf. Reicht die Dicke der Eloxalschicht zur Isolation nicht aus, kann erfindungsgemäß auch eine Zusatzisolation geringerer Dicke eingebracht werden, wie bei Verwendung eines Leitermaterials ohne Eloxalschicht. Die Kombination der isolierenden Metalloxidschicht und des darüber befindlichen elektrisch isolierenden Materials verhindert den Spannungsdurchschlag zwischen den nebeneinander liegenden Einzelwicklungen. Die hierzu maximal erforderliche Spannungsfestigkeit variiert jedoch innerhalb der elektrischen Wicklung, insbesondere aufgrund baulicher und physikalischer, z.B. aufgrund nichtlinearer Stoßspannungsverteilung oder thermischer Gegebenheiten, innerhalb der Wicklung. In Abhängigkeit dieser unterschiedlichen maximal erforderlichen Spannungsfestigkeiten innerhalb der elektrischen Wicklung ist ebenfalls die Dicke des verwendeten elektrisch isolierenden Materials angepasst. Je größer die benötigte, maximal erforderliche Spannungsfestigkeit in einer bestimmten Region der elektrischen Wicklung ist, desto größer ist die Dicke der Isolation, z.B. die Dicke und/oder die Materialeigenschaften, insbesondere die Isolierstoffklasse, des elektrisch isolierenden Materials, in dem jeweiligen Segment der elektrischen Wicklung. Hierdurch lässt sich die Baugröße der elektrischen Wicklung verkleinern und gleichzeitig das elektrisch isolierende Material gezielter und damit kostengünstiger einsetzen. Erfindungsgemäß wird die Dicke der Metalloxidschicht auf dem metallischen Leiter in der Art und Weise variiert, dass in Abhängigkeit der maximal erforderlichen Spannungsfestigkeit innerhalb der elektrischen Wicklung eine Isolationseigenschaft weiterhin gegeben ist. In Abhängigkeit der baulichen und insbesondere auch der physikalischen, insbesondere thermischen Gegebenheiten, innerhalb der elektrischen Wicklung lässt sich so aufgrund einer Variation der Dicke des elektrisch isolierenden Materials und/oder der Variation der Dicke der Metalloxidschicht eine jeweils genau abgestimmte Isolation für die elektrische Wicklung bereitstellen.

In einer vergleichenden Ausgestaltung der elektrischen Wicklung weist die Metalloxidschicht auf dem metallischen Leiter eine konstante Dicke auf und in Abhängigkeit der maximal erforderlichen Spannungsfestigkeit innerhalb der elektrischen Wicklung variiert die Dicke des elektrisch isolierenden Materials. Die Metalloxidschicht, wie zum Beispiel die Eloxalschicht auf einem Aluminiumleiter, besitzt gute Temperatureigenschaften und verringert somit die thermische Belastung der elektrischen Wicklung. In Abhängigkeit der maximal erforderlichen Spannungsfestigkeit innerhalb der elektrischen Wicklung ist erfindungsgemäß bei der Notwendigkeit einer erhöhten Isolation vorgesehen, dass das elektrisch isolierende Material eine variable Dicke und/oder variable Materialeigenschaften aufweist. Für den Fall einer erhöhten Anforderung an die Isolation zwischen den Einzelwicklungen ist das elektrisch isolierende Material stärker ausgeformt und besitzt eine größere Dicke und/oder bessere Materialeigenschaften, wie z.B. eine höherwertige Isolierstoffklassifikation. Umgekehrt ist in Regionen mit einer reduzierten Anforderung an die Isolationseigenschaften ein elektrisch isolierendes Material, wie zum Beispiel eine Kunststofffolie, entsprechend dünner gewählt und/oder verminderte Materialeigenschaften eingesetzt werden. Diese Materialeigenschaften der Kunststofffolie, wie z.B. die zugrunde gelegte Isolierstoffklasse, können in Abhängigkeit von der notwendigen ortsabhängigen Spannungsfestigkeit variiert werden. In Abhängigkeit der maximal erforderlichen Spannungsfestigkeit innerhalb der elektrischen Wicklung kann erfindungsgemäß die Dicke des elektrisch isolierenden Materials fast bis auf null beziehungsweise sogar lokal ganz weggelassen werden, so dass die Isolationswirkung zwischen den Einzelwicklungen an den entsprechenden Stellen nur aufgrund der Metalloxidschicht des elektrischen Wicklungsleiters gegeben ist.

Für den Fall, dass innerhalb der elektrischen Wicklung bestimmte Mindestanforderungen an die elektrische Isolation gestellt sind, ist erfindungsgemäß vorgesehen, dass das elektrisch isolierende Material eine konstante Dicke und/oder konstante Materialeigenschaft, insbesondere bezüglich ihrer Isolierstoffklasse, aufweist und in Abhängigkeit mit der maximal erforderlichen Spannungsfestigkeit innerhalb der elektrischen Wicklung die Metalloxidschicht eine unterschiedliche Dicke besitzt. Durch die Vorgabe einer konstanten Dicke und/oder Materialeigenschaften des elektrisch isolierenden Materials wird eine minimale Isolationseigenschaft für die elektrische Wicklung vorgegeben. In Abhängigkeit der maximal erforderlichen Spannungsfestigkeit innerhalb der elektrischen Wicklung ist die Metalloxidschicht bezüglich ihrer Dicke angepasst.

Vorteilhafterweise variiert in Abhängigkeit der maximal erforderlichen Spannungsfestigkeit innerhalb der elektrischen Wicklung die Beschaffenheit der Metalloxidschicht.

Zusätzlich und/oder alternativ lässt man während des Wicklungsprozesses eine dünne Folie mit einlaufen. Reicht die Spannungsfestigkeit an der höchst beanspruchten Stelle noch immer nicht aus, kann man hier eine zweite oder gar dritte Folie (parallel) einlaufen lassen. Hierdurch brauchen für den Wicklungsprozess nur 2 Materialien verwendet werden: a) Wickelmaterial mit Eloxalschicht gleicher Dicke und b) Folie gleicher Dicke. Dies erfordert keine Umrüstvorgänge während des Wicklungsprozesses und ermöglicht einen effektiven Materialeinsatz der Materialien.

Insbesondere die Reinheit der eloxierten beziehungsweise aufgetragenen Metalloxidschicht hat einen großen Einfluss auf die Isolations- und Wärmeeigenschaften der elektrischen Wicklung. Vor allem Unreinheiten innerhalb der Metalloxidschicht führen zu einer Beeinflussung der Isolations- und Wärmeeigenschaften. Durch gezielte Verwendung entsprechender Ausgangs- und Oxidationsprodukte zur Herstellung der Metalloxidschicht und von entsprechenden Herstellungsmethoden werden in Abhängigkeit der maximal erforderlichen Spannungsfestigkeit innerhalb der elektrischen Wicklung die Isolationseigenschaften beeinflusst und damit optimal und Platz sparend in der erfindungsgemäßen elektrischen Wicklung umgesetzt. Zusätzlich variiert in Abhängigkeit der maximal erforderlichen Spannungsfestigkeit innerhalb der elektrischen Wicklung die Beschaffenheit des elektrisch isolierenden Materials.

Vorteilhafterweise enthält das elektrisch isolierende Material Lacke, Kunststoffe, insbesondere Kunststofffolien, und/oder Papier. Erfindungsgemäß ist ebenfalls vorgesehen, dass das elektrisch isolierende Material schichtweise aufgebaut ist. Durch den schichtweisen Aufbau ist gewährleistet, dass bei der - auch mikroskopisch kleinen- Beschädigung einer Schicht, zum Beispiel einer Kunststofffolienschicht, die nebeneinander liegenden Schichten des elektrisch isolierenden Materials eine Isolation der elektrischen Wicklung gewährleisten. Darüber hinaus kann die Variation der Materialeigenschaften der jeweiligen Kunststofffolienschicht, insbesondere in Abhängigkeit der Spannungsfestigkeit angepasst werden. Nur bei einer vollständigen Beschädigung des elektrisch isolierenden Materials an einer Stelle ist eine Isolationswirkung des elektrisch isolierenden Materials nicht mehr gegeben. Zusätzlich kann die Metalloxidschicht schichtweise aufgebaut werden.

Eine vorteilhafte Ausführung der elektrischen Wicklung ist dadurch gekennzeichnet, dass die Oberfläche der Metalloxidschicht und des elektrisch isolierenden Materials so beschaffen sind, dass keine Relativverschiebungen zwischen der Metalloxidschicht und dem elektrisch isolierendem Material auftreten. Durch die Verwendung einer, insbesondere aufgerauten, Oberfläche ist gewährleistet, dass während des Herstellungsprozesses und während des Betriebes eine Verschiebung des elektrisch isolierenden Materials und des Leiters relativ zueinander ausgeschlossen ist und damit eine häufige und zeitaufwendige Nachkontrolle der elektrischen Wicklung bezüglich ihrer Isolationseigenschaften nicht notwendig ist.

Die Aufgabe wird weiterhin durch die Merkmale der Patentansprüche 8-12 gelöst. Für die Isolierung eines metallischen, elektrischen Leiters ist vorgesehen, dass die Oberfläche des metallischen, elektrischen Leiters mit einem Metalloxid beschichtet und die Metalloxidschicht von einem elektrisch isolierenden Material wenigstens teilweise umhüllt ist. Durch die Verbindung der Isolationseigenschaften der Metalloxidschicht mit der Isolationseigenschaft eines diese umhüllenden elektrisch isolierenden Materials bzw. eine Zusatzisolation in Folienform ist eine optimale elektrische Isolierung, die ebenfalls entlang des metallischen, elektrischen Leiters variieren kann, gewährleistet. Das elektrisch isolierende Material enthält vorteilhafterweise Lacke, Kunststoffe, insbesondere Kunststofffolie und/oder Papier, wobei das elektrisch isolierende Material vorteilhafterweise in Schichten aufgebaut ist und das elektrisch isolierende Material wenigstens teilweise die Metalloxidschicht umhüllt.

Zu bevorzugen ist die Ausbildung eines eloxierten Al-Bandes als elektrische Wicklung mit isolierendem Material insbesondere dann, wenn im Sinne einer hohen Durchschlagsicherung von elektrischen Wicklungen der Wert der Windungsspannung gleich dem Wert der Lagenspannung entsprechen soll.

Erfindungsgemäß wird zunächst auf den entfernbaren Träger das eloxierte Al-Band als metallischer Wicklungsleiter mit Metalloxidschicht zu einer Spule gewickelt, werden dann mehrere Spulen als Segmente einer Gesamtwicklung mit Anzapfungen elektrisch in Reihe geschaltet angeordnet und die in der Gesamtwicklung am Eingang und am Ausgang liegenden Spulen mit zusätzlichen Lagen von isolierendem Material ergänzt, welche aus zusätzlichen Folienlagen bestehen können.

Dabei sind punktuelle Zusatzisolationen an den Anzapfungen am Anfang/Ende der Spulen oder der Gesamtwicklung vorgesehen, wobei die punktuellen Zusatzisolationen ebenfalls aus einer Folie, Papier oder Isolierlack bestehen sollten.

Vorteilhaft ist es, zwischen den Spulen zur Erhöhung der axialen Durchschlagsicherung von Spule zu Spule in der Gesamtwicklung eine zusätzliche Isolation, wie z.B. Luft, eine Vergussmasse oder Isolierscheiben vorzusehen. Zweckmäßigerweise werden für bestimmte Anwendungsfälle an den Anzapfungen Anschlüsse aus nicht anodisertem Al-Band angebracht.

Weitere vorteilhafte Ausgestaltungen sind den Unteransprüchen zu entnehmen. Der Erfindungsgegenstand wird anhand der nachfolgenden Figuren eingehend erläutert. Es zeigt:
- Fig. 1: eine schematische Darstellung des Aufbaus eines erfindungsgemäßen elektrischen Wicklungsleiters;
- Fig. 2: eine schematische Darstellung einer Einzelwicklung der erfindungsgemäßen elektrischen Wicklung während des Wicklungsprozesses;
- Fig. 3: eine schematisch zusammengeführte Darstellung von Ausbildungen eines Al-Bandes als Spulen für elektrische Wicklungen (6) zu einer in Segmenten ausgeführten Gesamtwicklung;
- Fig. 4: Schnitte nach Fig. 3 durch die Gesamtwicklung;
- Fig. 5: Schnitte nach Fig. 3 durch ein Segment mit Anzapfungen (8) der Gesamtwicklung.

Die Figur Fig. 1 zeigt eine schematische Darstellung des erfindungsgemäßen metallischen Wicklungsleiters 4. Der metallische Wicklungsleiter 4 besteht aus einem metallischen Aluminiumleiter 1, mindestens einer Aluminiumoxidschicht 2 und einer elektrischen Kunststoffisolationsfolie 3, die die Metalloxidschicht 2 umschließt bzw. zumindest zwischen zwei benachbarten, übereinander liegenden Einzelwicklungen liegt. Werden Segmente in Reihe geschaltet, so erhalten nur die abschlie-βende Segmente diese Zusatzisolation, die dazwischen liegende Segment werden ohne Zusatzisolation ausgeführt, ausgenommen die Bereiche mit Anzapfungen. Der elektrische Wicklungsleiter 4 kann dabei entweder vollständig von einer Metalloxidschicht 2 umschlossen sein oder alternativ eine Metalloxidschicht 2 nur an bestimmten Stellen des metallischen Leiters 1 vorhanden sein. Im dargestellten Beispiel der Figur Fig. 1 als Schnittzeichnung ist auf dem Leiter 1 eine Metalloxidschicht 2 als Ummantelung mit konstanter Dicke dargestellt, die von einem elektrisch isolierenden Material 3 mit variabler Dicke umschlossen ist. Das elektrisch isolierende Material 3 kann dabei entweder als zusätzliche Ummantelung bzw. als Zwischenlage um den metallischen Leiter 1 gewickelt sein oder alternativ nur an bestimmten Stellen auf den metallischen Leiter 1 oder auf die Metalloxidschicht 2 des elektrischen Leiters 1 aufgelegt werden.

In der Figur Fig. 2 ist eine erfindungsgemäße elektrische Wicklung 6 dargestellt, wobei der metallische Leiter 1, die Metalloxidschicht 2 und das elektrisch isolierende Material 3 in Form einer Kunststofffolie auf einen Träger 5 aufgewickelt werden. Die Metalloxidschicht 2 ist zumindest auf der Ober- und Unterseite des metallischen Leiters 1 angeordnet. Der Träger 5 wird bevorzugt als zylindrischer Körper ausgebindet und gewährleistet im Rahmen des Herstellungsprozesses der elektrischen Wicklung, dass das elektrisch isolierende Material 3 und der metallische Leiter 1 mit der Metalloxidschicht 2 jeweils in definierten Bahnen übereinander gewickelt werden. Der so gebildete Wicklungsleiter 4 wird beim Herstellungsprozess kontinuierlich auf den Träger 5 aufgewickelt. In axialer Richtung existiert beim vorliegenden in der Figur Fig. 2 dargestellten Beispiel nur eine Isolationswirkung hinsichtlich der Metalloxidschicht 2 in axialer Richtung. In radialer Richtung relativ zum Träger 5 ist als zusätzliche Isolation auf der jeweiligen Metalloxidschicht 2 die Kunststofffolie 3 als elektrisch isolierendes Material aufgebracht. Hierdurch wird in Abhängigkeit der maximal erforderlichen Durchschlagsfestigkeit innerhalb der elektrischen Wicklung 6 eine vollständige Isolation der elektrischen Wicklung 6 gewährleistet und ist eine partielle Verstärkung der Isolation dadurch erreichbar, dass Metalloxidschicht 2 oder Isolationsschicht 2 an den Stellen höchster Spannungsbeanspruchung verstärkt ausgeführt werden.

Speziell zeigen die Fig. 3, 4 und 5 schematisch die Ausbildung eines Al-Bandes als Windungen für elektrische Wicklungen 6 zu einer in Segmenten ausgeführten Gesamtwicklung, wie sie in einem Trafo verwendet werden kann.

In Fig. 3 sind allein aus Übersichtsgründen die Ausbildungen des Al-Bandes als Windungen 6 zu der in Segmenten ausgeführten Gesamtwicklung schematisch zusammengeführt dargestellt.

Das Al-Band bildet den metallischen Leiter 1 sowie metallischen Wicklungsleiter 4 und dessen ummantelnde Eloxalschicht die Metalloxidschicht 2. Das eloxierte Al-Band ist auf den entfernbaren Träger 5 (Fig. 2) zu einer Spule 6 gewickelt.

Die Anordnung und elektrisch in Reihe geschaltete Verbindung mehrerer Spulen 6 als Segmente der Gesamtwicklung mit Anzapfungen 8 ist in der Fig. 3 ersichtlich. Die in der Gesamtwicklung am Eingang liegende Spule 6 ist ergänzt mit nur am Anfang 7 zusätzlich eingewickelten Lagen 3.1 von isolierendem Material 3, die anschließende Spule 6 weist nur Lagen des eloxierten Al-Bandes als metallischer Leiter 1 mit Metalloxidschicht 2 auf und die in der Gesamtwicklung am Ausgang liegende Spule 6 ist wiederum ergänzt mit nur an derem Ende 7 zusätzlich eingewickelten Lagen 3.1 von isolierendem Material 3.

Dementsprechend zeigen Fig. 4 Schnitte nach Fig. 3 durch diese Gesamtwicklung und analog Fig. 5 Schnitte durch je ein Segment mit Anzapfungen 8 der Gesamtwicklung, aus denen in Verbindung mit Fig. 3 punktuelle Zusatzisolationen 9 an den Anzapfungen 8 am Anfang/Ende der Gesamtwicklung 7 zu erkennen sind. Wenn man sich in Figur 5 die Mittelachse vorstellt, so sind die Anzapfungen (und damit die Zusatzisolationen) nur auf einer Hälfte der Darstellung sichtbar.

Die zusätzlichen Lagen 3.1 und die punktuellen Zusatzisolationen 9 an den Anzapfungen 8 am Anfang/Ende der Gesamtwicklung 7 bestehen aus Kusntstofffolie, Papier oder Lack und die nicht dargestellten Anschlüsse der Anzapfungen 8 und die Anschlüsse für Wicklungs- bzw. Spulenanfang und Wicklungs- bzw. Spulenende aus nicht anodisertem A1-Band.

## Patentansprüche

1. Elektrische Wicklung (6) mit einem metallischen Wicklungsleiter (4), der Einzelwicklungen ausbildet, wobei der metallische Wicklungsleiter (4) einen metallischen Leiter (1) und eine den metallischen Leiter (1) umschließendes elektrisch isolierendes Material (3) aufweist,
**dadurch gekennzeichnet, dass** der metallische Wicklungsleiter (4) eine die Oberfläche des metallischen Leiters (1) wenigstens teilweise umhüllende Metalloxidschicht (2) aufweist, wobei in Abhängigkeit der maximal erforderlichen Spannungsfestigkeit innerhalb der elektrischen Wicklung (6) die Metalloxidschicht (2) eine variable Dicke aufweist.

2. Elektrische Wicklung (6) nach Patentanspruch 1,
**dadurch gekennzeichnet, dass** in Abhängigkeit der maximal erforderlichen Spannungsfestigkeit innerhalb der elektrischen Wicklung (6) das elektrisch isolierendes Material (3) eine variable Dicke und/oder variable Materialeigenschaften aufweist.

3. Elektrische Wicklung (6) nach einem der vorhergehenden Patentansprüche 1 oder 2,
**dadurch gekennzeichnet, dass** in Abhängigkeit der maximal erforderlichen Spannungsfestigkeit innerhalb der elektrischen Wicklung (6) die Beschaffenheit der Metalloxidschicht (2) variiert.

4. Elektrische Wicklung (6) nach einem der Patentansprüche 1 bis 3,
**dadurch gekennzeichnet, dass** das elektrisch isolierende Material (3) Lacke, Kunststoffe, insbesondere Kunststofffolien, und/oder Papier enthält.

5. Elektrische Wicklung (6) nach einem der Patentansprüche 1 bis 4,
**dadurch gekennzeichnet, dass** das elektrisch isolierende Material (3) und/oder die Metalloxidschicht (2) schichtweise aufgebaut ist.

6. Elektrische Wicklung (6) nach einem der vorhergehenden Patentansprüche 1 bis 5,
**dadurch gekennzeichnet, dass** in Abhängigkeit der maximal erforderlichen Spannungsfestigkeit innerhalb der elektrischen Wicklung (6) die Beschaffenheit des elektrisch isolierenden Materials (3) variiert.

7. Elektrische Wicklung (6) nach einem der Patentansprüche 1 bis 6,
**dadurch gekennzeichnet, dass** die Oberfläche der Metalloxidschicht (2) und des elektrisch isolierenden Materials (3) so beschaffen sind, dass keine Relativverschiebungen zwischen der Metalloxidschicht (2) und dem elektrisch isolierenden Material (3) auftreten.

8. Ausbildung eines eloxierten Al-Bandes als elektrische Wicklung (6) mit isolierendem Material (3) nach einem der Ansprüche 1 bis 7,
**dadurch gekennzeichnet, dass** das auf den entfernbaren Träger (5) zu einer Spule (6) gewickelte eloxierte Al-Band als metallischer Wicklungsleiter (4) mit Metalloxidschicht (2) vorliegt,
- die Anordnung und elektrisch in Reihe geschaltete Verbindung mehrerer Spulen (6) als Segmente einer Gesamtwicklung mit Anzapfungen (8) ausgebildet sind und
- die in der Gesamtwicklung am Eingang und am Ausgang liegenden Spulen (6) mit zusätzlichen Lagen (3.1) von isolierendem Material (3) ergänzt sind.

9. Ausbildung eines eloxierten Al-Bandes als elektrische Wicklung (6) mit isolierendem Material (3) nach Anspruch 15, **dadurch gekennzeichnet, dass** An den Anzapfungen punktuelle Zusatzisolationen (8.1, 9) angeordnet sind.

10. Ausbildung eines eloxierten Al-Bandes als elektrische Wicklung (6) mit isolierendem Material (3) nach einem der Ansprüche 8 oder 9,
**dadurch gekennzeichnet, dass** die zusätzlichen Lagen (3.1) aus Folie bestehen.

11. Ausbildung eines eloxierten Al-Bandes als elektrische Wicklung (6) mit isolierendem Material (3) nach einem der Ansprüche 9 oder 10,
**dadurch gekennzeichnet, dass** die punktuellen Zusatzisolationen (9) aus Folie bestehen.

12. Ausbildung eines eloxierten Al-Bandes als elektrische Wicklung (6) mit isolierendem Material (3) nach einem der Ansprüche 8 bis 13,
**dadurch gekennzeichnet, dass** an den Anzapfungen (8) Anschlüsse aus nicht anodisertem Al-Band vorgesehen sind.

## Claims

1. Electrical winding (6) having a metallic winding conductor (4), which forms individual windings, the metallic winding conductor (4) having a metallic conductor (1) and an electrically insulating material (3) surrounding the metallic conductor (1), **characterized in that** the metallic winding conductor (4) has a metal oxide layer (2), which at least partially envelops the surface of the metallic conductor (1), wherein, depending on the maximum required dielectric strength within the electrical winding (6), the metal oxide layer (2) has a variable thickness.

2. Electrical winding (6) according to Patent Claim 1, **characterized in that**, depending on the maximum required dielectric strength within the electrical winding (6), the electrically insulating material (3) has a variable thickness and/or variable material properties.

3. Electrical winding (6) according to either of the preceding Patent Claims 1 and 2, **characterized in that**, depending on the maximum required dielectric strength within the electrical winding (6), the construction of the metal oxide layer (2) varies.

4. Electrical winding (6) according to one of Patent Claims 1 to 3, **characterized in that** the electrically insulating material (3) contains enamels, plastics, in particular plastic foils, and/or paper.

5. Electrical winding (6) according to one of Patent Claims 1 to 4, **characterized in that** the electrically insulating material (3) and/or the metal oxide layer (2) has a stratified design.

6. Electrical winding (6) according to one of the preceding Patent Claims 1 to 5, **characterized in that**, depending on the maximum required dielectric strength within the electrical winding (6), the construction of the electrically insulating material (3) varies.

7. Electrical winding (6) according to one of Patent Claims 1 to 6, **characterized in that** the surface of the metal oxide layer (2) and of the electrically insulating material (3) are constructed such that no relative displacements between the metal oxide layer (2) and the electrically insulating material (3) occur.

8. Formation of an anodized Al strip as the electrical winding (6) with insulating material (3) according to one of Claims 1 to 7, **characterized in that**
- the anodized Al strip, which has been wound onto the removable support (5) to form a coil (6), is present as the metallic winding conductor (4) with a metal oxide layer (2),
- the arrangement and connection (electrically in series) of a plurality of coils (6) as segments of an entire winding with taps (8) are formed, and
- the coils (6) positioned at the input and at the output in the entire winding are supplemented by additional layers (3.1) of insulating material (3).

9. Formation of an anodized Al strip as the electrical winding (6) with insulating material (3) according to Claim 8, **characterized in that** additional insulations (8.1, 9) at points are arranged at the taps.

10. Formation of an anodized Al strip as the electrical winding (6) with insulating material (3) according to either of Claims 8 and 9, **characterized in that** the additional layers (3.1) consist of foil.

11. Formation of an anodized Al strip as the electrical winding (6) with insulating material (3) according to either of Claims 9 and 10, **characterized in that** the additional insulations (9) at points consist of foil.

12. Formation of an anodized Al strip as the electrical winding (6) with insulating material (3) according to one of Claims 8 to 13, **characterized in that** terminals consisting of a nonanodized Al strip are provided at the taps (8).

## Revendications

1. Enroulement ( 6 ) électrique comprenant un conducteur ( 4 ) métallique d'enroulement, qui forme des enroulements individuels, le conducteur ( 4 ) métallique d'enroulement comprenant un conducteur ( 1 ) métallique et une matière ( 3 ) isolante du point du vue électrique qui entoure le conducteur ( 1 ) métallique,
**caractérisé en ce que** le conducteur ( 4 ) métallique d'enroulement a une couche ( 2 ) d'oxyde métallique gainant, au moins en partie, la surface du conducteur ( 1 ) métallique, dans lequel, en fonction de la rigidité diélectrique qui est nécessaire dans l'enroulement ( 6 ) électrique, la couche ( 2 ) d'oxyde métallique a une épaisseur variable.

2. Enroulement ( 6 ) électrique suivant la revendication 1, **caractérisé en ce que**, en fonction de la rigidité diélectrique maximum qui est nécessaire, la matière ( 3 ) isolante du point de vue électrique a, dans l'enroulement ( 6 ) électrique, une épaisseur variable et/ou des propriétés de matière variables.

3. Enroulement ( 6 ) électrique suivant l'une des revendications précédentes 1 ou 2,
**caractérisé en ce que**, en fonction de la rigidité diélectrique maximum qui est nécessaire, la nature de la couche ( 2 ) d'oxyde métallique varie dans l'enroulement ( 6 ) électrique.

4. Enroulement ( 6 ) électrique suivant l'une des revendications 1 à 3,
**caractérisé en ce que** la matière ( 3 ) isolante du point de vue électrique contient des vernis, des matières plastiques, notamment des feuilles de matière plastique, et/ou du papier.

5. Enroulement ( 6 ) électrique suivant l'une des revendications 1 à 4,
**caractérisé en ce que** la matière ( 3 ) isolante du point de vue électrique et/ou la couche ( 2 ) d'oxyde métallique sont formées en couches.

6. Enroulement ( 6 ) électrique suivant l'une des revendications précédentes 1 à 5
**caractérisé en ce que**, en fonction de la rigidité diélectrique maximum qui est nécessaire, la nature de la matière ( 3 ) isolante du point de vue électrique varie dans l'enroulement ( 6 ) électrique.

7. Enroulement ( 6 ) électrique suivant l'une des revendications 1 à 6
**caractérisé en ce que** la surface de la couche ( 2 ) d'oxyde métallique et de la matière ( 3 ) isolante du point de vue électrique sont telles qu'il ne se produit pas de déplacement relatif entre la couche ( 2 ) d'oxyde métallique et la matière ( 3 ) isolante du point de vue électrique.

8. Constitution d'un ruban d'Al anodisé en enroulement ( 6 ) électrique ayant de la matière ( 3 ) isolante suivant l'une des revendications 1 à 7,
**caractérisée en ce que** le ruban d'Al anodisé enroulé en une bobine ( 6 ) sur un support ( 5 ) pouvant être retiré se présente sous la forme d'un conducteur ( 4 ) métallique d'enroulement ayant une couche ( 2 ) d'oxyde métallique,
- l'agencement et le montage en série du point de vue électrique de plusieurs bobines ( 6 ) sont constitués en segments d'un enroulement global ayant des prises ( 8 ) et
- les bobines se trouvant à l'entrée et à la sortie dans l'enroulement global sont complétées par des couches ( 3.1 ) supplémentaires de matière ( 3 ) isolante.

9. Constitution d'un ruban d'Al anodisé en enroulement ( 6 ) électrique ayant de la matière ( 3 ) isolante suivant la revendication 8,
**caractérisée en ce que** des isolants ( 8.1, 9 ) supplémentaires ponctuels sont mis sur les prises.

10. constitution d'un ruban d'Al anodisé en enroulement ( 6 ) électrique ayant de la matière ( 3 ) isolante suivant l'une des revendications 8 ou 9,
**caractérisée en ce que** les couches ( 3.1 ) supplémentaires sont constituées sous la forme de feuilles.

11. Constitution d'un ruban d'Al anodisé en enroulement ( 6 ) électrique ayant de la matière ( 3 ) isolante suivant l'une des revendications 9 ou 10,
**caractérisée en ce que** les isolants ( 9 ) supplémentaires ponctuels sont constitués sous la forme de feuilles.

12. Constitution d'un ruban d'Al anodisé en enroulement ( 6 ) électrique ayant de la matière ( 3 ) isolante suivant l'une des revendications 8 à 11,
**caractérisée en ce que** des bornes en ruban d'Al non anodisé sont prévues sur les prises ( 8 ).
